# EUROPÄISCHE PATENTSCHRIFT

(11) **EP 0 384 127 B1**
(45) Veröffentlichungstag und Bekanntmachung des Hinweises auf die Patenterteilung: **30.03.1994**
(21) Anmeldenummer: 90101142.9
(22) Anmeldetag: 20.01.1990
(51) Int. Cl.: B41F 13/14, B41F 13/36

(54) **Vorrichtung zur Umfangsregisterverstellung in einer Bogenrotationsdruckmaschine**
Device for adjusting the circumferential registration of a sheet-fed rotary printing machine
Dispositif de réglage du registre circonférentiel dans une imprimerie rotative à feuilles

(30) Priorität: 21.02.1989 DE 3905250
(43) Veröffentlichungstag der Anmeldung: 29.08.1990
(73) Patentinhaber: Heidelberger Druckmaschinen Aktiengesellschaft, D-69019 Heidelberg (DE)
(72) Erfinder: d'Heureuse, Walter, D-6802 Ladenburg (DE); Greive, Martin, D-6906 Leimen (DE)
(74) Vertreter: Stoltenberg, Heinz-Herbert Baldo

(56) Entgegenhaltungen:
- US-A- 3 413 920

## Beschreibung

Die Erfindung betrifft eine Vorrichtung zur Umfangsregisterverstellung in einer Bogenrotationsdruckmaschine, welche Gattungsmerkmale nach dem Oberbegriff des Patentanspruches 1 aufweist.

Durch die Verstellung des Umfangsregisters werden ein Plattenzylinder und ein Gummizylinder in ihrer Phasenlage verstellt. Diese Verstellung bewirkt somit eine Relativbewegung zwischen der Druckplatte des Plattenzylinders und dem Bogen in oder entgegen der Bogenlaufrichtung.

Bekannt sind zu diesem Zweck kostenaufwendige Differenzialgetriebe, zum Beispiel Planetenradgetriebe, oder axial verschiebbare Zahnräder mit Schrägverzahnung, um die Verstellung bei laufender Maschine, jedoch nur in einem relativ kleinen Bereich, zu ermöglichen.

Bei kleineren Maschinen sind vor allem Zahnradantriebe mit wenigstens zwei Zwischenrädern bekannt, die zusammen mit ihrer Lagerung verschiebbar sind, und somit eine Umfangsregisterverstellung ermöglichen. Die Lagerung der Zwischenzahnräder ist bei solchen Ausführungen entsprechend instabil. Auch durch die Verstellung der Vordermarken kann gegebenenfalls eine Umfangsregistereinstellung erfolgen, wenn der Papierlauf dies ermöglicht. Die kostengünstigste und gebräuchlichste Verstelleinrichtung wirkt über in ihrer Phasenlage zum Zylinder verdrehbare Zahnräder, die zur Verstellung gelöst und nach der Verstellung wieder verriegelt werden müssen. Solche Vorrichtungen zur Umfangsregisterverstellung sind nur im Stillstand der Maschine bedienbar. Nachregulierungen erfordern somit entsprechend häufiges Anhalten und Wiederanfahren der Maschine, wozu ein relativ großer Zeitaufwand erforderlich ist und wobei viel Makulatur anfällt.

Die vorstehenden Angaben zum Stande der Technik entsprechen der praktischen Ausführung marktgängiger Maschinen.

Besonders problematisch ist die Gestaltung einer Umfangsregisterverstellung bei Druckwerken für den Eindruck einer zusätzlichen Farbe, sogenannten Satellitendruckwerken, die demontierbar oder schwenkbar am Gestell einer Bogenrotationsdruckmaschine befestigt sind und lediglich bei Bedarf in eine Betriebsposition gebracht werden. Bei Satellitendruckwerken tragen die Bauteile zur Umfangsregisterverstellung erheblich zur Vergrößerung des Gewichts eines solchen Druckwerkes bei, was unerwünscht ist, und erhöhen auch dadurch die Instabilität.

Es ist Aufgabe der Erfindung, besonders einfache und stabile Mittel zur Umfangsregisterverstellung mit hoher Präzision zu schaffen, die eine Umfangsregisterverstellung während des Maschinenlaufs ermöglichen.

Die Erfindung löst diese Aufgabe durch Merkmale nach dem Kennzeichen des Patentanspruches 1 in Verbindung mit den zuvor erwähnten Gattungsmerkmalen.

Durch eine Schwenkbewegung des Plattenzylinders und des Zwischenzahnrades um eine Achse, die im Schnittpunkt der geraden Verbindungslinie durch die Achsen des Plattenzylinders und des Gummizylinders einerseits sowie des Zwischenrades und des Druckzylinders andererseits liegt, wird eine Relativbewegung der Plattenzylindermantelfläche zur Gummizylindermantelfläche erzeugt, wobei eine Abwälzbewegung der beiden Zylinder aufeinander durch den Zahneingriff zwischen dem Zwischenrad und dem Plattenzylinder verhindert wird. Dabei erfolgt eine weitestgehend minimierte Veränderung der Pressung zwischen dem Gummizylinder und dem Plattenzylinder, wenn von der Stellung mit maximaler Pressung aus eine Verschwenkung im Uhrzeigersinn oder gegen den Uhrzeigersinn erfolgt. Die Verringerung der Pressung ist dabei so geringfügig, daß sie vernachlässigt werden kann.

Die Umfangsregisterverstellung setzt sich dabei zum einen Teil aus der Schwenkbewegung des Plattenzylinders und zusätzlich aus einer Verdrehung durch das Antriebszahnrad in gleicher Richtung zusammen. Diese Verdrehung resultiert aus dem Zahneingriff des Zwischenrades mit dem Druckzylinder. Durch eine sehr kleine Schwenkbewegung kann somit eine Umfangsregisterverstellung in ausreichendem Maße, zum Beispiel in einem Bereich von etwa 5 mm, durchgeführt werden.

Der wesentliche Vorteil einer Ausbildung mit den Erfindungsmerkmalen besteht darin, daß die Verschwenkung des Rahmens zum Zwecke der Umfangsregisterverstellung während des Maschinenlaufes erfolgen kann, so daß die Maschine für eine Umfangsregisterjustierung nicht angehalten zu werden braucht.

Vorteilhafte Anwendung finden die Erfindungsmerkmale bei einer Bogenrotationsdruckmaschine mit einem Hauptdruckwerk und einem Satellitendruckwerk, welches durch ein Zwischenrad vom Druckzylinder des Hauptzylinders angetriebenen Plattenzylinder aufweist. Bei einer solchen Maschinenausbildung ist das Satellitendruckwerk in dem Maschinengestell um eine Achse schwenkbar angeordnet, die in Übereinstimmung mit den Merkmalen nach dem Patentanspruch 1 im Schnittpunkt einer geraden Verbindungslinie durch die Achse des Plattenzylinders im Satellitendruckwerk und durch die Achse des Gummizylinders im Hauptdruckwerk und einer geraden Verbindungslinie durch die Achse des Zwischenzahnrades für den Antrieb des Plattenzylinders im Satellitendruckwerk und der Achse des Druckzylinders im Hauptdruckwerk liegt. Zur Realisierung der Erfindungsmerkmale wird der Rahmen des Satellitendruckwerkes auf einer Schwenkachse gelagert, die im Schnittpunkt der genannten Achsen liegt, und außerdem horizontal gleitend beweglich abgestützt, wobei diese Abstützung jedoch höhenverstellbar ist, um die erwähnte Schwenkbewegung durchzuführen. Als einfachstes Maschinenelement zur Erreichung einer solchen Höhenverstellung ist ein Spindeltrieb, ein Exzenter oder dergleichen, geeignet, jedoch können auch andere, insbesondere motorische Mittel für diese Höhenverstellung vorgesehen sein.

Nach einem weiteren Erfindungsgedanken ist die Vorrichtung zur Umfangsregisterverstellung bei einer Ausbildung an einem Satellitendruckwerk gleichzeitig zur Einstellung der Pressung zwischen dem Plattenzylinder des Satellitendruckwerkes und dem Gummizylinder des Hauptdruckwerkes ausgebildet. Zur Erreichung dieses Zieles ist der Drehpunkt des Rahmens des Satellitendruckwerkes auf der Halbierenden des Winkels zwischen den beiden geraden Verbindungslinien, wie sie weiter oben definiert sind, verschiebbar angeordnet. Auch diese Verschiebung kann während des Maschinenlaufes erfolgen.

Bei der Verschiebung des Schwenklagers auf der Winkelhalbierenden, zum Beispiel zur Verringerung der Pressung, führt das Zwischenrad eine geringfügige Verdrehung aus und dreht dabei den Plattenzylinder des Satellitendruckwerkes im Gegenuhrzeigersinn. Ein Punkt auf der Mantelfläche des Plattenzylinders wandert bei dieser Verschiebung relativ zum Gummizylinder im Uhrzeigersinn. Die daraus resultierenden Verdrehungen sind gleich groß und heben sich somit gegenseitig auf.

Auf der Zeichnung sind Ausführungsbeispiele der Erfindung schematisch dargestellt.

Es zeigen:
- Figur 1: eine Seitenansicht der Anordnung eines Satellitendruckwerkes mit den Merkmalen zur Umfangsregisterverstellung und
- Figur 2: eine Seitenansicht entsprechend Figur 1 mit Merkmalen zur Einstellung der Pressung.

Bei der sehr vereinfachten Darstellung in den Figuren 1 und 2 sind lediglich der Plattenzylinder 1, der Gummizylinder 2 und der Druckzylinder 3 eines Druckwerkes dargestellt. Die mechanisch ineinandergreifenden Antriebsglieder dieser Zylinder 1, 2 und 3 des Druckwerkes sind auf der Zeichnung aus Gründen der besseren Übersicht nicht dargestellt. Der Plattenzylinder 4 des Satellitendruckwerkes ist in einem Rahmen 5, Gestell oder dergleichen, gelagert und wird durch ein Zwischenrad 6 angetrieben, dessen Verzahnung einerseits in eine Verzahnung am Druckzylinder 3 und andererseits in eine Verzahnung am Plattenzylinder 4 des Satellitendruckwerkes eingreift. Auch dieses Zwischenrad 6 ist in dem Rahmen 5 drehbar gelagert. Der Rahmen 5 ist seinerseits um eine Achse 7, zum Beispiel um einen Bolzen, schwenkbar angeordnet, die im Schnittpunkt gerader Verbindungslinien 8 und 9 liegt. Die Verbindungslinie 8 verläuft durch die Achse 10 des Plattenzylinders 4 des Satellitendruckwerkes und durch die Achse 11 des Gummizylinders, während die Verbindungslinie 9 durch die Achse 12 des Zwischenrades und durch die Achse 13 des Druckzylinders gelegt ist. Der Rahmen 5 ist außerdem auf einem höhenverstellbaren Widerlager 14 abgestützt, welches im Falle des Beispieles als ein verdrehbarer Exzenter 14 in maschinenfester Lagerung ausgebildet ist. Durch Verdrehung des Exzenters in der einen oder in der entgegengesetzten Richtung kann eine Schwenkbewegung des Rahmens um die Schwenkachse 7 erreicht werden, um eine Umfangsregisterverstellung des Plattenzylinders 4 gegenüber dem Gummizylinder 2 durchzuführen.

Nach dem Ausführungsbeispiel der Figur 2 ist das Schwenklager des Rahmens 5 mit der Achse 7 linear verstellbar, wobei diese Bewegung auf der Winkelhalbierenden 15 des Winkels zwischen den beiden geraden Verbindungslinien 8 und 9 erfolgt. Diese Ausbildung ermöglicht die weiter oben bereits erläuterte Einstellung der Pressung zwischen dem Plattenzylinder 4 und dem Gummizylinder 2, bei der eine gegenseitige Aufhebung der Einflüsse dieser Einstellbewegung auf die Umfangsregisterverstellung erreicht wird. Die bei einer Verschiebung des Rahmens 5 auf der Winkelhalbierenden 15 entstehende geringfügige Drehbewegung des Zwischenrades 6 führt zwar zu einer Drehbewegung des Plattenzylinders 4, jedoch wandert ein Punkt auf der Mantelfläche des Plattenzylinders 4 bei dieser Verschiebung relativ zum Gummizylinder in entgegengesetzter Richtung, so daß beide Bewegungen sich aufheben.

### BEZUGSZEICHENLISTE

- 1: Plattenzylinder
- 2: Gummizylinder
- 3: Druckzylinder
- 4: Plattenzylinder
- 5: Rahmen
- 6: Zwischenzahnrad
- 7: Schwenkachse
- 8: Verbindungslinie
- 9: Verbindungslinie
- 10: Achse
- 11: Achse
- 12: Achse
- 13: Achse
- 14: Exzenter
- 15: Winkelhalbierende

## Patentansprüche

1. Vorrichtung zur Umfangsregisterverstellung in einer Bogenrotationsdruckmaschine mit einem Druckwerk aus einem Druckzylinder, einem Gummizylinder und wenigstens einem gegen diesen Gummizylinder anstellbaren Plattenzylinder, welcher über ein Zwischenzahnrad durch den Druckzylinder antreibbar und zusammen mit diesem Zwischenzahnrad sowie einem ihm zugeordneten Farbwerk und Feuchtwerk in einem gegenüber dem Maschinengestell beweglichen Rahmen gelagert ist,
**dadurch gekennzeichnet**,
daß der Rahmen (5) in der Seitenansicht um eine parallel zu den Achsen (10,11,12,13) der Zylinder des Druckwerks im Schnittpunkt einer geraden Verbindungslinie (8) durch die Achsen (10,11) des Gummizylinders (2) und des beweglich angeordneten Plattenzylinders (4) und einer geraden Verbindungslinie (9) durch die Achsen (12,13) des Druckzylinders (3) und des Zwischenzahnrades (6) liegenden Achse (7) schwenkbar im Maschinengestell gelagert ist, wobei sich Platten- (1), Gummi- (2) und Druckzylinder (3) in einer Stellung mit maximaler Pressung befinden.

2. Vorrichtung nach Anspruch 1 für eine Bogenrotationsdruckmaschine mit einem Hauptdruckwerk und einem Satellitendruckwerk, welches einen durch ein Zwischenrad vom Druckzylinder des Hauptdruckwerkes angetriebenen Plattenzylinder aufweist, dadurch gekennzeichnet, daß das Satellitendruckwerk im Maschinengestell um eine Achse (7) schwenkbar angeordnet ist, die im Schnittpunkt einer geraden Verbindungslinie (8) durch die Achse (10) des Plattenzylinders (4) im Satellitendruckwerk und durch die Achse (11) des Gummizylinders (2) und einer geraden Verbindungslinie (9) durch die Achse (12) des Zwischenzahnrades und die Achse (13) des Druckzylinders (3) liegt.

3. Vorrichtung nach den Ansprüchen 1 oder 2,
**dadurch gekennzeichnet**,
daß der einerseits in einem Schwenklager gehaltene Rahmen (5) andererseits auf einem verdrehbaren, am Maschinengestell gelagerten Exzenter (14) gleitend beweglich abgestützt ist.

4. Vorrichtung nach den Ansprüchen 1 bis 3,
**dadurch gekennzeichnet**,
daß zum Einstellen der Pressung zwischen Plattenzylinder (4) und Gummizylinder (2) der Rahmen (5) auf der Halbierenden (15) des Winkels zwischen den beiden geraden Verbindungslinien (8,9) verschiebbar ist.

## Claims

1. Device for the circumferential register adjustment in a sheet-fed rotary printing machine, having a printing unit consisting of an impression cylinder, a rubber-covered cylinder and at least one plate cylinder which can be placed against said rubber-covered cylinder, can be driven by the impression cylinder via an intermediate gear, and is mounted together with said intermediate gear and an inking and damping unit assigned to it in a frame which is movable relative to the machine structure, characterized in that the frame (5) is mounted in the machine structure so as to be pivotable in the side view about an axle (7) which lies parallel to the axles (10, 11, 12, 13) of the cylinders of the printing unit in the intersection of a straight connecting line (8) through the axles (10, 11) of the rubber-covered cylinder (2) and of the movably arranged plate cylinder (4) and a straight connecting line (9) through the axles (12, 13) of the impression cylinder (3) and of the intermediate gear (6), the plate cylinder (1), rubber-covered cylinder (2) and impression cylinder (3) being in a position of maximum pressure.

2. Device according to Claim 1 for a sheet-fed rotary printing machine having a main printing unit and a satellite printing unit which has a plate cylinder which is driven by means of an intermediate gear by the impression cylinder of the main printing unit, characterized in that the satellite printing unit is arranged in the machine structure so as to be pivotable about an axle (7) which lies in the intersection of a straight connecting line (8) through the axle (10) of the plate cylinder (4) in the satellite printing unit and through the axle (11) of the rubber-covered cylinder (2) and a straight connecting line (9) through the axle (12) of the intermediate gear and the axle (13) of the impression cylinder (3).

3. Device according to Claims 1 or 2, characterized in that the frame (5), which is held, on the one hand, in a pivoting bearing, is supported, on the other hand, with sliding movement on a rotatable eccentric (14) mounted on the machine structure.

4. Device according to Claims 1 to 3, characterized in that the frame (5) is displaceable on the bisector (15) of the angle between the two straight connecting lines (8, 9) to adjust the pressure between the plate cylinder (4) and the rubber-covered cylinder (2).

## Revendications

1. Dispositif de réglage du repérage circonférentiel dans une machine rotative d'impression de feuilles équipée d'un groupe d'impression comprenant un cylindre d'impression, un cylindre de caoutchouc et au moins un cylindre porte-cliché pouvant être placé contre ce cylindre de caoutchouc, commandé au moyen d'un pignon intermédiaire par le cylindre d'impression et monté avec ce pignon intermédiaire ainsi qu'avec un mécanisme encreur et un mécanisme de mouillage qui lui sont affectés dans un châssis mobile par rapport au bâti de la machine, caractérisé en ce que le châssis (5) est monté pivotant dans le bâti de la machine, en vue en élévation latérale, autour d'un axe (7) qui est parallèle aux axes (10, 11, 12, 13) des cylindres du groupe d'impression et qui est situé à l'intersection d'une droite (8) passant par les axes (10, 11) du cylindre de caoutchouc (2) et du cylindre porte-cliché (4) monté mobile et d'une droite (9) passant par les axes (12, 13) du cylindre d'impression (3) et du pignon intermédiaire (6), les cylindres porte-cliché (1), de caoutchouc (2) et d'impression (3) se trouvant à une position dans laquelle le serrage est maximal.

2. Dispositif selon la revendication 1, destiné à une machine rotative d'impression de feuilles comprenant un groupe principal d'impression et un groupe d'impression satellite qui comprend un cylindre porte-cliché qui est commandé au moyen d'un pignon intermédiaire par le cylindre d'impression du groupe principal d'impression, caractérisé en ce que le groupe d'impression satellite est monté pivotant dans le bâti de la machine autour d'un axe (7) qui est situé à l'intersection d'une droite (8) passant par l'axe (10) du cylindre porte-cliché (4) du groupe d'impression satellite et par l'axe (11) du cylindre de caoutchouc (2) et d'une droite (9) passant par l'axe (12) du pignon intermédiaire et par l'axe (13) du cylindre d'impression (3).

3. Dispositif selon les revendications 1 ou 2, caractérisé en ce que le châssis (5), qui est monté d'une part sur un support de pivotement, prend appui d'autre part de manière à être mobile à coulissement sur un excentrique (14) pouvant subir une rotation et monté sur le bâti de la machine.

4. Dispositif selon les revendications 1 à 3, caractérisé en ce que, pour le réglage du serrage entre le cylindre porte-cliché (4) et le cylindre de caoutchouc (2), le châssis (5) est déplaçable sur la bissectrice (15) de l'angle inscrit entre les deux droites de liaison (8, 9).
